# EUROPÄISCHE PATENTANMELDUNG

(11) **EP 4 635 680 A1**
(43) Veröffentlichungstag der Anmeldung: **22.10.2025**
(21) Anmeldenummer: 25168457.7
(22) Anmeldetag: 04.04.2025
(51) Int. Cl.: B25B 1/10, B25B 1/18

(54) **ANTRIEBSVORRICHTUNG UND SCHRAUBSTOCK SOWIE VERFAHREN ZUM BETREIBEN**

(30) Priorität: 16.04.2024 DE 102024001205
(71) Anmelder: zwo17 GmbH & Co. KG, 85229 Markt Indersdorf (DE)
(72) Erfinder: Eugler, Norbert, 85757 Karlsfeld (DE)
(74) Vertreter: Castell, Klaus

(57) **Zusammenfassung**

Die Erfindung betrifft eine Antriebsvorrichtung mit einem Antrieb für einen Schraubstock, einer Koppeleinrichtung und einem um eine Achse drehbaren Steckschlüssel, bei der der Steckschlüssel in Richtung der Achse bewegbar ist, sowie einen Schraubstock mit einer Seite, an der eine Antriebsspindel angeordnet ist, welcher ein Koppeleinrichtungsgegenstück aufweist, das an der Seite der Antriebsspindel angeordnet ist. Darüber hinaus betrifft die Erfindung eine Einrichtung mit einer Antriebsvorrichtung, welche formschlüssig mit dem Schraubstock verbunden ist und ein Verfahren zum Betreiben einer derartigen Einrichtung.

## Beschreibung

Die Erfindung betrifft eine Antriebsvorrichtung mit einem Antrieb für einen Schraubstock, einer Koppeleinrichtung und einem um eine Achse drehbaren Steckschlüssel, Schraubstock mit einer Seite, an der eine Antriebsspindel angeordnet ist, eine Einrichtung mit einer Antriebsvorrichtung und einem Schraubstock und Verfahren zum Betreiben einer derartigen Einrichtung.

Der Erfindung liegt die Aufgabe zu Grunde, derartige Vorrichtungen und Verfahren zu verbessern.

Dies wird mit Vorrichtungen gemäß den Ansprüchen 1, 6 und 10 und einem Verfahren gemäß Anspruch 11 gelöst. Vorteilhafte Weiterbildungen sind Gegenstand der Unteransprüche.

Aufgabe ist es insbesondere, einen Antrieb an einen Schraubstock schnell und ohne Werkzeug anzubringen. Dadurch kann der Schraubstock zum Einstellen und Einrichten mit einem Schlüssel manuell bedient werden und zum Start der Serie automatisiert werden. Über eine auswechselbare Adapterplatte können fast alle Schraubstöcke bedient werden.

Ein vorteilhaftes Ausführungsbeispiel ist in der Zeichnung dargestellt und wird im Folgenden beschrieben.

Die Figuren 1 und 2 zeigen den Antrieb mit auswechselbarer Adapterplatte 1 und einen Schraubstock mit dazu passend angebrachten Gegenstücken 2, die als Knöpfe ausgebildet sein können. Im Schraubstock müssen drei Gewinde angebracht werden um die Gegenstücke zu montieren. Die Gegenstücke können auch ohne Gewinde eingepresst sein.

Die Figur 3 zeigt das Andocken des Antriebes noch vor dem Formschluss der Adapterplatte. Der Steckschlüssel 3 des Antriebs ist axial verschiebbar und liegt zurückgeschoben noch vor der Schraubstockspindel 4.

Die Figur 4 zeigt den Antrieb "angedockt". Der Vorteil des Ganzen liegt nun darin, dass der Steckschlüssel über die Spindel gefahren wird 5 und damit die Adapterplatte am Schraubstock verriegelt und gesichert ist. Die axiale Verschiebung des Steckschlüssels wird über einen Drehgriff 6 mit innen liegender Gewindestange (nicht dargestellt) erreicht. Die Verschiebung kann auch über eine Taste motorisch oder mit einem Pneumatik- oder Hydraulikzylinder erfolgen.

Der Antrieb wird von Hand angedockt und verriegelt, das Schließen oder Öffnen des Schraubstocks erfolgt dann aber elektrisch oder pneumatisch oder hydraulisch.

Dabei gibt es zwei Szenarien:
1. Der Werker legt die Bauteile händisch in den Schraubstock ein, dann schließt/öffnet er den Schraubstock mit zwei rückseitigen Tastern (nicht gezeigt). Der Pilzkopf ist ein Notausschalter. Vorteilhaft ist, dass das Werkstück prozesssicher immer gleich fest gespannt wird und der Werker ergonomisch ohne Kraftaufwand den Schraubstock bedient.
2. An der Maschine steht ein Roboter der das Bauteil einlegt, dann steuert der Roboter den Antrieb, öffnet bzw. schließt den Schraubstock, die Tasten sind dann ohne Funktion. Dies hat den Vorteil, dass ein Roboter das Teil während dem Öffnungs-/Schließvorgang im Schraubstock noch festhalten kann und der ganze Prozess besonders schnell ist.

## Patentansprüche

1. Antriebsvorrichtung mit einem Antrieb für einen Schraubstock, einer Koppeleinrichtung und einem um eine Achse drehbaren Steckschlüssel, ***dadurch gekennzeichnet*, *dass*** der Steckschlüssel in Richtung der Achse bewegbar ist.

2. Antriebsvorrichtung nach Anspruch 1, ***dadurch gekennzeichnet, dass*** die Koppeleinrichtung als Drehmomentaufnahme eine formschlüssige Befestigungseinrichtung aufweist.

3. Antriebsvorrichtung nach einem der vorhergehenden Ansprüche, ***dadurch gekennzeichnet, dass*** die Koppeleinrichtung eine auswechselbare Adapterplatte aufweist.

4. Antriebsvorrichtung nach einem der vorhergehenden Ansprüche, ***dadurch gekennzeichnet, dass*** sie einen Drehgriff aufweist, der so ausgestaltet ist, dass er dazu geeignet ist, den Steckschlüssel in Richtung der Achse zu verschieben.

5. Antriebsvorrichtung nach einem der vorhergehenden Ansprüche, ***dadurch gekennzeichnet, dass*** der Drehgriff an einer der Koppeleinrichtung gegenüberliegenden Seite des Antriebs oder einer zwischen der Koppeleinrichtung und der der Koppeleinrichtung gegenüber liegenden Seite liegenden Seite seitlich am Antrieb angeordnet ist.

6. Schraubstock mit einer Seite, an der eine Antriebsspindel angeordnet ist, ***dadurch gekennzeichnet, dass*** er ein Koppeleinrichtungsgegenstück aufweist, das an der Seite der Antriebsspindel angeordnet ist.

7. Schraubstock nach Anspruch 6, ***dadurch gekennzeichnet, dass*** das Koppeleinrichtungsgegenstück Köpfe aufweist, die an der Seite der Antriebsspindel angeordnet sind.

8. Schraubstock nach Anspruch 7, ***dadurch gekennzeichnet, dass*** die Köpfe in einem Dreieck angeordnet sind.

9. Schraubstock nach Anspruch 7 oder 8, ***dadurch gekennzeichnet, dass*** die Köpfe in Gewinde geschraubt oder in eine Passung eingesteckt sind.

10. Einrichtung mit einer Antriebsvorrichtung nach einem der Ansprüche 1 bis 5 und einem Schraubstock nach einem der Ansprüche 6 bis 9, ***dadurch gekennzeichnet, dass*** die Antriebsvorrichtung formschlüssig mit dem Schraubstock verbunden ist.

11. Einrichtung nach Anspruch 10, ***dadurch gekennzeichnet, dass*** die Adapterplatte relativ zum Schraubstock axial verschiebbar ist.

12. Einrichtung nach Anspruch 10, ***dadurch gekennzeichnet, dass*** die Adapterplatte relativ zum Schraubstock rotatorisch verschiebbar ist.

13. Verfahren zum Betreiben einer Einrichtung nach einem der Ansprüche 10 bis 12, ***dadurch gekennzeichnet, dass*** die Antriebsvorrichtung am Schaubstock gekoppelt wird, dann der Steckschlüssel der Antriebvorrichtung über die Antriebsspindel des Schraubstocks bewegt wird und dann die Antriebsspindel mit dem Steckschlüssel gedreht wird.

14. Verfahren nach Anspruch 13, ***dadurch gekennzeichnet, dass*** die Antriebsvorrichtung am Schaubstock eingehängt wird, um sie mit dem Schraubstock zu koppeln.

15. Verfahren nach Anspruch 13 oder 14, ***dadurch gekennzeichnet, dass*** der Steckschlüssel durch Drehen eines Drehgriffes über die Antriebsspindel des Schraubstocks bewegt wird.
